# FASCICULE DE BREVET EUROPEEN

(11) **EP 0 566 462 B1**
(45) Date de publication et mention de la délivrance du brevet: **24.06.1998**
(21) Numéro de dépôt: 93400938.2
(22) Date de dépôt: 09.04.1993
(51) Int. Cl.: H01H 71/10

(54) **Disjoncteur automatique**
Selbstschalter
Automatic circuit breaker

(30) Priorité: 13.04.1992 ES 9200801
(43) Date de publication de la demande: 20.10.1993
(73) Titulaire: ELECTRICAL DISTRIBUTION & CONTROL ESPANA, S.A., 28938 Mostoles (Madrid) (ES)
(72) Inventeur: Elizalde, Jose Maria, E-Madrid (ES)
(74) Mandataire: Hasenrader, Hubert

(56) Documents cités:
- DD-A- 132 379
- DE-A- 2 132 738
- DE-A- 2 504 954
- DE-A- 3 619 239
- GB-A- 2 063 566

## Description

La présente invention concerne un disjoncteur automatique qui présente toute une série d'importants avantages et d'importantes innovations comparativement aux disjoncteurs actuels utilisés à des fins identiques ou similaires.

Plus concrètement, l'invention a pour objet un mécanisme de disjoncteur ayant un pouvoir de coupure par limitation du courant.

Actuellement, et en se référant à l'état actuel de la technique, on doit constater l'existence de différents types de disjoncteurs dont le grand nombre de pièces et une complication fonctionnelle excessive entraînent une grande consommation et un grand nombre de pannes, ainsi qu'un coût excessif.

Pour éviter ces inconvénients, la demanderesse a inventé un nouveau type de disjoncteur dont la simplicité de constitution et de fonctionnement abaisse considérablement le coût de ce type d'appareil en même temps qu'elle garantit un fonctionnement qui présente de notables améliorations techniques comparativement aux disjoncteurs actuellement en utilisation.

Le disjoncteur automatique objet de la présente invention est essentiellement constitué par des mécanismes qui exécutent la fermeture et l'ouverture normales du disjoncteur, l'ouverture par déclenchement thermique, l'ouverture par déclenchement magnétique et l'ouverture par court-circuit.

Le mécanisme de fonctionnement normal d'établissement et de coupure du disjoncteur n'est formé que de cinq pièces : manette, ressort de manette, bielle, ressort de mécanisme et contact mobile.

DE-A-36 19 239 montre un disjoncteur automatique conforme au préambule de la revendication 1.

Le disjoncteur selon la présente invention s'en distingue par les caractéristiques définies dans la partie caractérisante de la revendication 1.

L'enclenchement du mécanisme des fonctions normales d'établissement et de coupure du disjoncteur se produit entre l'extrémité libre de la bielle et une extrémité du ressort de mécanisme (point d'appui).

Cet enclenchement est composé de deux pièces de fil métallique dans lesquelles les génératrices sont parallèles, la section des deux pièces pouvant être quelconque, cylindrique, carrée, rectangulaire, etc..

De préférence, on a prévu d'incorporer dans ledit mécanisme une colonne flexible qui fait partie de la manette.

En se déformant et en changeant de position, cette colonne exerce une pression sur la bielle, en développant une action de ressort sur celle-ci pour la maintenir en position de pré-établissement indépendamment de la position de montage de l'interrupteur.

L'action de ressort reste conservée à l'amorçage de la manoeuvre d'établissement de l'appareil, en réapparaissant ensuite après que la bielle a commencé à s'appuyer sur le ressort de mécanisme.

Ce système d'enclenchement et de réarmement est inconnu dans les disjoncteurs actuels et son utilisation permet d'intégrer la fonction d'enclenchement dans des ensembles bielle-ressort en réduisant ainsi le nombre des pièces et en abaissant le prix de revient.

Selon un mode de réalisation préféré, le dispositif d'ouverture électromagnétique présente la nouveauté consistant en ce que le contact fixe exerce aussi les fonctions de carcasse magnétique, en fermant le circuit magnétique du mécanisme de déclenchement magnétique. En outre, il est dimensionné, par son épaisseur, et grâce au logement prévu pour la bobine, de manière que les enroulements de cette bobine soient concentrés dans l'intervalle entre la carcasse et le noyau mobile, ce qui permet d'obtenir un mécanisme de déclenchement magnétique dépourvu de noyau fixe, en apportant ainsi d'importants qui va suivre d'un exemple de réalisation et en se référant aux dessins annexés sur lesquels :
les figures 1 et 2 sont deux schémas du disjoncteur, dans ses positions d'établissement et de coupure respectivement.

Sur les figures, on voit que l'appareil comprend un boîtier composé d'une carcasse 1 et d'un couvercle 2 en matière isolante, un ensemble d'éléments constitutifs du système d'interruption du courant électrique, et qui sont actionnés manuellement à l'aide d'une manette M qui émerge à l'extérieur du boîtier, et un système d'extinction de courts-circuits 3 essentiellement formé d'une chambre 4 de soufflage de l'arc, et d'une piste d'arc 5.

Le système d'interruption du courant électrique est un mécanisme qui est composé de cinq chaînes cinématiques.

La première chaîne A est formée de la manette M qui tourne autour d'un axe 10, lequel fait partie de la carcasse 1, d'une bielle 11, dont une des extrémités est enfilée dans un trou 12 pratiqué dans la manette M et dans lequel elle peut tourner librement, l'autre extrémité étant libre, et d'un ressort 14 de réarmement de la manette.

La seconde chaîne cinématique B est formée du contact mobile CM, qui est une pièce de matière conductrice qui tourne autour de l'axe 20, lequel fait partie de la carcasse 1, et d'un ressort de mécanisme 21 possédant quatre points d'appui, le premier point d'appui 28 (dans la position de l'interrupteur fermé représentée sur la figure 1) se trouvant sur l'extrémité libre 13 de la bielle 11 et sur le contact mobile CM, un point d'appui 22 sur le contact mobile CM, et un autre point d'appui 27 sur la carcasse 1.

La troisième chaîne cinématique C est formée d'un mécanisme de déclenchement magnétique qui répond par voie électromagnétique à un excès de courant du circuit dans lequel le disjoncteur est intercalé. Cette chaîne est formé d'un noyau mobile 30 qui coulisse à l'intérieur d'un axe de bobine 31. qui va suivre d'un exemple de réalisation et en se référant aux dessins annexés sur lesquels :
les figures 1 et 2 sont deux schémas du disjoncteur, dans ses positions d'établissement et de coupure respectivement.

Sur les figures, on voit que l'appareil comprend un boîtier composé d'une carcasse 1 et d'un couvercle 2 en matière isolante, un ensemble d'éléments constitutifs du système d'interruption du courant électrique, et qui sont actionnés manuellement à l'aide d'une manette M qui émerge à l'extérieur du boîtier, et un système d'extinction de courts-circuits 3 essentiellement formé d'une chambre 4 de soufflage de l'arc, et d'une piste d'arc 5.

Le système d'interruption du courant électrique est un mécanisme qui est composé de cinq chaînes cinématiques.

La première chaîne A est formée de la manette M qui tourne autour d'un axe 10, lequel fait partie de la carcasse 1, d'une bielle 11, dont une des extrémités est enfilée dans un trou 12 pratiqué dans la manette M et dans lequel elle peut tourner librement, l'autre extrémité étant libre, et d'un ressort 14 de réarmement de la manette.

La seconde chaîne cinématique B est formée du contact mobile CM, qui est une pièce de matière conductrice qui tourne autour de l'axe 20, lequel fait partie de la carcasse 1, et d'un ressort de mécanisme 21 possédant quatre points d'appui, le premier point d'appui 28 (dans la position de l'interrupteur fermé représentée sur la figure 1) se trouvant sur l'extrémité libre 13 de la bielle 11 et sur le contact mobile CM, un point d'appui 22 sur le contact mobile CM, et un autre point d'appui 27 sur la carcasse 1.

La troisième chaîne cinématique C est formée d'un mécanisme de déclenchement magnétique qui répond par voie électromagnétique à un excès de courant du circuit dans lequel le disjoncteur est intercalé. Cette chaîne est formé d'un noyau mobile 30 qui coulisse à l'intérieur d'un axe de bobine 31.

Le quatrième ensemble D est composé d'une lame bimétallique 40 qui répond par voie thermique à l'excès de courant qui passe dans le circuit dans lequel le disjoncteur est intercalé, en constituant ainsi le système de déclenchement thermique.

La dernière chaîne cinématique E est formée du percuteur 50 fait d'une pièce de matière isolante qui tourne autour de l'axe 51, lequel fait partie de la carcasse 1, et d'une bielle thermique 55. Le percuteur a quatre points fonctionnels principaux : le point d'ouverture magnétique 52, le point de rotation de la bielle thermique 55 ; le troisième point fonctionnel est le bras de déclenchement 56 et, finalement, les points de déclenchement extérieurs 57.

Le fonctionnement du circuit principal de courant et des différents mécanismes qui composent le disjoncteur est le suivant :
le disjoncteur étant dans l'état d'établissement (figure 1), le courant entre dans le disjoncteur à travers la borne d'entrée 60, montée sur la carcasse 1.

Le courant électrique passe à travers la languette 61, qui est soudée à une extrémité 62 de la bobine électromagnétique 32. De la bobine 32, le courant passe au contact fixe CF à travers la pastille de contact 33. Du contact fixe CF, il passe au contact mobile CM à travers le point de contact 34. En ce point de contact, il peut y avoir deux types de construction : l'un dans lequel le contact fixe CF entre en contact direct avec le contact mobile CM et un autre dans lequel ce contact se fait par l'intermédiaire d'une pastille de contact 33.

Du contact mobile CM, le courant passe au bimétal 40 par une tresse 45 soudée sur le contact mobile CM à une extrémité et sur le bimétal 40 à l'autre extrémité.

Le courant parvient à la borne de sortie 63 à travers le bimétal 40 et une seconde tresse 42.

Les différents mécanismes qui composent le disjoncteur correspondent à cinq modes de fonctionnement : fermeture normale du disjoncteur, ouverture normale du disjoncteur, ouverture par déclenchement thermique, ouverture par déclenchement magnétique, et ouverture par court-circuit.

Le mécanisme d'établissement et de coupure normaux du disjoncteur est formé par les chaînes A et B.

La fermeture normale s'effectue en tournant la manette M de la position de coupure (figure 2) à la position d'établissement (figure 1). Lorsqu'on tourne la manette M autour de l'axe 10, ceci déplace l'extrémité libre 13 de la bielle 11, qui est sollicitée par la colonne flexible 15 de la manette, jusqu'à ce qu'elle entre en contact avec le point d'appui 28 du ressort de mécanisme 21. Une fois le mouvement amorcé, le contact continue à repousser l'extrémité du ressort 28, en la poussant par l'extrémité 13 de la bielle 11 et en agissant par le point d'appui 28 du ressort 21 sur le contact mobile CM ; il se produit une rotation de ce contact mobile autour de l'axe 20, de sorte que l'extrémité 29 du contact mobile CM rencontre le contact fixe CF, en établissant le contact électrique tandis que, lorsqu'on continue à tourner la manette M jusqu'au bout de sa course, définie par l'extrémité libre de la bielle 13, ceci provoque une flexion du ressort 21, en créant un effort de pression de contact au point 24.

L'ouverture normale s'effectue en tournant la manette M de la position d'établissement (figure 1) à la position de coupure (figure 2).

Le mécanisme de coupure normale est le même que celui d'établissement, et il est formé par les chaînes cinématiques A et B.

Le fonctionnement est l'inverse de celui décrit dans le cas de l'établissement normal.

L'ouverture par déclenchement thermique se produit lorsqu'un excès de courant traverse le disjoncteur.

Dans cette ouverture, interviennent les chaînes cinématiques D et E qui forment le mécanisme de déclenchement thermique qui provoque l'ouverture du mécanisme de coupure formé par les chaînes A et B.

En fonctionnement normal, lorsqu'on ferme un disjoncteur, le courant qui passe par le bimétal 40 produit un échauffement progressif de celui-ci jusqu'à ce qu'il ait atteint une température de régime de fonctionnement normal.

En cas de fonctionnement anormal, dans lequel il se produit un excès de courant qui passe par le disjoncteur et parcourt le bimétal 40, il se produit un plus fort échauffement, ce qui provoque un déplacement supplémentaire de l'extrémité libre du bimétal, qui entre en contact avec la bielle thermique 55 ; ce déplacement provoque la rotation du percuteur 50 autour de l'axe 51, ce qui provoque le déplacement du bras de déclenchement 56 qui, à son tour, pousse l'extrémité 13 de la bielle 11, en lui faisant perdre le contact avec le point d'appui 28 du ressort de mécanisme 21 et il en résulte que la liaison cinématique des chaînes A et B est rompue.

Lorsque la chaîne cinématique est rompue, les deux mécanismes reviennent à leur position stable, qui correspond à l'état de coupure, sous l'effet du ressort de mécanisme 21.

Lorsque son point de contact 28 avec l'extrémité de la bielle 13 est libéré, le ressort 21 provoque la rotation du contact mobile CM autour de l'axe 20 par la détente de la compression établie dans le corps du ressort 21 pendant la fermeture. Le ressort réarme la manette 14, en faisant tourner la manette M jusqu'à sa position de coupure.

L'ouverture par déclenchement électromagnétique se produit en présence d'un excès de surintensité dans le circuit de courant principal.

Dans cette ouverture, interviennent les chaînes C et E, qui forment le mécanisme de déclenchement électromagnétique et qui provoquent l'ouverture du mécanisme d'établissement et de coupure du disjoncteur, qui est formé par les chaînes A et B.

Dans le fonctionnement normal, lorsque l'appareil est en position d'établissement (figure 1), le percuteur 50 maintient le noyau mobile 30 dans la position de fonctionnement normal sans avoir besoin de ressort.

En passant dans la bobine 32, le courant électrique engendre un flux magnétique à l'intérieur du circuit formé du contact fixe CF (qui joue le rôle de carcasse magnétique) et du noyau mobile 30.

En traversant le noyau mobile 30, le flux magnétique crée dans ce noyau une force électromagnétique qui tend à le faire avancer, en glissant à l'intérieur de son guide 31 (axe de bobine) en direction du percuteur 50.

Lorsqu'il existe un excès de courant suffisant pour mettre le noyau mobile 30 en mouvement, celui-ci glisse à l'intérieur du guide 31, jusqu'à ce qu'il frappe le point d'ouverture magnétique 52, en faisant ainsi tourner le percuteur 50 autour de l'axe 51.

La rotation du percuteur 50 provoque le déplacement du bras de déclenchement 56, en provoquant l'ouverture des contacts de la même façon que dans l'ouverture par déclenchement thermique.

Dans le cas d'un court-circuit, il se produit un excès d'intensité qui est normalement de plus de cinquante fois supérieur au courant normal, et il est très supérieur à l'excès de surintensité qui a été mentionné dans le cas de l'ouverture par déclenchement électromagnétique. Dans ce cas, l'ouverture des contacts, qui se produit par l'intermédiaire du mécanisme d'établissement et de coupure A et B, qui est celui qui ouvre les contacts dans les deux modes d'ouverture décrits plus haut, n'est pas suffisamment rapide pour ce type de défaut.

Dans le cas d'un excès de courant par court-circuit, la force qui pousse le noyau mobile 30 est beaucoup plus grande que dans le cas de l'ouverture par déclenchement électromagnétique. Cette force se transmet au percuteur 50, en le faisant tourner sur l'axe 51. A travers le bras de déclenchement 56 du percuteur 50, cette rotation agit sur le mécanisme d'établissement et de coupure A et B du disjoncteur de la même façon que dans les cas d'ouverture thermique et magnétique.

Lorsque les chaînes A et B ont été libérées, le percuteur 50 continue à tourner, de sorte que le point d'extraction 70 entre en contact avec le contact mobile CM, en lui transmettant une impulsion qui le fait tourner autour de l'axe 20.

Cette séparation se produit avant l'instant où elle se serait faite sous l'effet de l'actionnement normal des mécanismes d'établissement et de coupure A et B.

## Revendications

1. Disjoncteur automatique du type comportant des mécanismes qui exécutent la fermeture et l'ouverture normales du disjoncteur, l'ouverture par déclenchement thermique, l'ouverture par déclenchement magnétique et l'ouverture par court-circuit, dans lequel le mécanisme de fermeture et d'ouverture normales du disjoncteur comporte une manette (M), un ressort (14) de réarmement de la manette (M), une bielle (11) articulée sur la manette (M), un ressort de mécanisme (21) et un contact mobile (CM) susceptible d'être en contact avec un contact fixe (CF) en position de fermeture, ledit contact mobile (CM) étant susceptible d'être déplacé de la position d'ouverture à la position de fermeture par ladite bielle (11) en actionnant ladite manette (M), et étant sollicité vers la position d'ouverture par le ressort de mécanisme (21),
caractérisé en ce que l'extrémité libre (13) de la bielle (11) présente un tronçon droit disposé en vis-à-vis d'un autre tronçon droit de la branche d'accrochage du ressort de mécanisme (21) sur le contact mobile (CM), lesdits tronçons définissant un appui d'enclenchement de l'extrémité libre (13) de la bielle (11) sur le point d'appui (28) du ressort de mécanisme (21) sur le contact mobile (CM) pour l'actionnement du contact mobile (CM) au moyen de la manette (M), et en ce que, lors d'une rotation de la manette (M) vers la position de fermeture, ladite extrémité libre (13) de la bielle (11) repousse l'extrémité du ressort (21) en provoquant une flexion de celui-ci et en créant un effort de pression de contact entre le contact mobile (CM) et le contact fixe (CF) dans la position de fermeture.

2. Disjoncteur automatique selon la revendication 1, caractérisé en ce que la manette (M) comporte une colonne flexible (15) qui exerce une action de ressort sur la bielle (11), afin de la maintenir dans une position de pré-établissement, lorsque ledit disjoncteur est dans la position de coupure.

3. Disjoncteur automatique selon les revendications 1 et 2, caractérisé en ce que le dispositif d'ouverture électromagnétique est formé par un contact fixe (CF) qui réalise également les fonctions de carcasse magnétique, ladite carcasse ayant une configuration ouverte dans laquelle la bobine (32) correspondante est logée entre ledit contact fixe (CF) et un noyau mobile (30), sans exiger de noyau fixe.

4. Disjoncteur automatique selon les revendications 1 et 3, caractérisé en ce que le noyau mobile (30) reste appuyé contre un percuteur basculable (50) qui exerce une poussée pour maintenir ledit noyau mobile (30) dans sa position normale sans l'aide d'un ressort.

## Patentansprüche

1. Automatischer Ausschalter des Typs mit Einrichtungen, die das normale Schließen und Öffnen des Ausschalters, das Öffnen durch thermische Auslösung, das Öffnen durch magnetische Auslösung und das Öffnen durch Kurzschluß ausführen, wobei die Einrichtung zum normalen Öffnen und Schließen des Ausschalters eine Handhabe (M), eine Rückstellfeder (14) zum Rückstellen der Handhabe (M), ein mit der Handhabe (M) gelenkig verbundenes Kuppelstück (11), eine Vorrichtungsfeder (21) und ein in der Schließstellung an einem festen Schaltstück (CF) in Anlage haltbares bewegliches Schaltstück (CM) aufweist, wobei das bewegliche Schaltstück (CM) aus der Öffnungs- in die Schließstellung durch das genannte Kuppelstück (11) durch Betätigen der genannten Handhabe (M) verstellbar ist und durch die Vorrichtungsfeder (21) zur Öffnungsstellung hin vorgespannt ist,
dadurch **gekennzeichnet**, daß
das freie Endstück (13) des Kuppelstückes (11) einen geraden Abschnitt aufweist, der gegenüber einem anderen geraden Abschnitt des Bügels zum Einhaken der Vorrichtungsfeder (21) am beweglichen Schaltstück (CM) angeordnet ist, wobei die genannten Abschnitte eine Verriegelungsstütze für das freie Endstück (13) des Kuppelstückes (11) an der Abstützstelle (28) der Vorrichtungsfeder (21) am beweglichen Schaltstück (CM) für die Betätigung des beweglichen Schaltstückes (CM) mittels der Handhabe (M) bilden, und daß bei einer Schwenkung der Handhabe (M) in die Schließstellung das genannte freie Endstück (13) des Kuppelstückes (11) das Ende der Feder (21) zurückdrängt, wobei letztere zusammengedrückt wird und eine Berührungsdruckkraft zwischen dem beweglichen Schaltstück (CM) und dem festen Schaltstück (CF) in der Schließstellung erzeugt wird.

2. Automatischer Ausschalter nach Anspruch 1,
dadurch **gekennzeichnet**, daß
die Handhabe (M) eine flexible Säule (15) aufweist, die eine Federwirkung auf das Kuppelstück (11) ausübt, um dieses in einer Voreinschaltstellung zu halten, wenn sich der genannte Ausschalter in der Ausschaltstellung befindet.

3. Automatischer Ausschalter nach den Ansprüchen 1 und 2,
dadurch **gekennzeichnet**, daß
die elektromagnetische Öffnungseinrichtung von einem festen Schaltstück (CF) gebildet ist, das auch die Funktionen eines magnetischen Gestells ausübt, wobei das genannte Gestell von offener Konfiguration ist, in der die entsprechende Spule (32) zwischen dem genannten festen Schaltstück (CF) und einem beweglichen Kern (30) angeordnet ist, ohne daß ein fester Kern erforderlich ist.

4. Automatischer Ausschalter nach den Ansprüchen 1 und 3,
dadurch **gekennzeichnet**, daß der bewegliche Kern (30) an ein schwenkbares Prallstück (50) angelegt bleibt, der einen Axialschub ausübt, um den genannten beweglichen Kern (30) ohne Zuhilfenahme einer Feder in seiner Normalstellung zu halten.

## Claims

1. Automatic circuit-breaker of the type including mechanisms which perform normal opening and closure of the circuit-breaker, opening by thermal tripping, opening by magnetic tripping and opening by short-circuit, in which the mechanism for normal closure and opening of the circuit-breaker includes a hand-lever (M), a spring (14) for resetting the hand-lever (M), a connecting rod (11) hinged on the hand-lever (M), a mechanism spring (21) and a mobile contact (CM) capable of being in contact with a fixed contact (CF) in the closure position, the said mobile contact (CM) being capable of being moved from the opening position to the closure position by the said connecting rod (11) by operation of the said hand-lever (M), and being biased towards the opening position by the mechanism spring (21),
characterised by the fact that the free end (13) of the connecting rod (11) has a straight section arranged opposite another straight section of the arm catching the mechanism spring (21) on the mobile contact (CM), the said sections defining an interlocking bearing of the free end (13) of the connecting rod (11) on the bearing point (28) of the mechanism spring (21) on the mobile contact (CM) for operation of the mobile contact (CM) by means of the hand-lever (M), and by the fact that, on rotation of the hand-lever (M) towards the closure position, the said free end (13) of the connecting rod (11) pushes back the end of the spring (21) causing flexing of the latter and creating a force of pressure of contact between the mobile contact (CM) and the fixed contact (CF) in the closure position.

2. Automatic circuit-breaker as described in claim 1, characterised by the fact that the hand-lever (M) includes a flexible column (15) which applies a spring action to the connecting rod (11), so as to keep it in a pre-make position, when the said circuit-breaker is in the break position.

3. Automatic circuit-breaker as described in claims 1 and 2, characterised by the fact that the electromagnetic opening device is formed by a fixed contact (CF) which also acts as magnetic carcase, the said carcase having an open configuration in which the corresponding coil (32) is housed between the said fixed contact (CF) and a mobile core (30), without requiring a fixed core.

4. Automatic circuit-breaker as described in claims 1 and 3, characterised by the fact that the mobile core (30) remains bearing against a rockable plunger (50) which applies a thrust to keep the said mobile core (30) in its normal position without the aid of a spring.
